# EUROPÄISCHE PATENTSCHRIFT

(11) **EP 3 826 116 B1**
(45) Veröffentlichungstag und Bekanntmachung des Hinweises auf die Patenterteilung: **02.08.2023**
(21) Anmeldenummer: 20206592.6
(22) Anmeldetag: 10.11.2020
(51) Int. Cl.: H01R 12/70, H01R 12/72, H01R 13/639

(54) **STECKVERBINDUNGSSYSTEM UND VERWENDUNG EINER STECKVERBINDUNGSSICHERUNG IN EINEM STECKVERBINDUNGSSYSTEM**
PLUG CONNECTION SYSTEM AND USE OF A PLUG CONNECTION SECURING SYSTEM IN A PLUG CONNECTION SYSTEM
SYSTÈME DE CONNECTEUR ENFICHABLE ET UTILISATION D'UN BLOCAGE DE CONNECTEUR ENFICHABLE DANS UN SYSTÈME DE CONNECTEUR ENFICHABLE

(30) Priorität: 21.11.2019 DE 102019131407
(43) Veröffentlichungstag der Anmeldung: 26.05.2021
(73) Patentinhaber: Marelli Automotive Lighting Reutlingen (Germany) GmbH, 72762 Reutlingen (DE)
(72) Erfinder: Fiedler, Frank, 72768 Reutlingen (DE)
(74) Vertreter: Kohler Schmid Möbus Patentanwälte

(56) Entgegenhaltungen:
- DE-A1-102010 055 803
- US-A- 5 980 273

## Beschreibung

Die Erfindung betrifft ein Steckverbindungssystem für eine Randsteckverbindung, umfassend eine in einem Randbereich einer Leiterplatte ausgebildete Steckkontaktleiste, einen zum Aufstecken auf die Steckkontaktleiste komplementär ausgebildeten Steckverbinder sowie eine Steckverbindungssicherung zur Sicherung der durch den Steckverbinder und die Steckkontaktleiste hergestellten Randsteckverbindung gegen ein selbsttätiges Lösen.

Ein solches Steckverbindungssystem ist aus der DE 10 2016 108 989 A1 bekannt. Bei dem bekannten Steckverbindungssystem kann ein Steckverbinder auf eine an einem Rand einer Leiterplatte ausgebildete Steckkontaktleiste aufgesteckt werden, um eine Randsteckverbindung herzustellen. Die Randsteckverbindung soll durch mehrere Rastelemente, die einerseits an der Leiterplatte und andererseits am Steckverbinder ausgebildet sind und die aneinander verrastbar sind, gegen ein selbsttätiges Lösen, beispielsweise durch Vibrationen oder dergleichen, gesichert werden. DE102010055803A1 offenbart ein Steckverbindungssystem gemäß dem Oberbegriff von Anspruch 1. US5980273A offenbart ein weiteres Steckverbindungssystem nach dem Stand der Technik.

Somit erfordert das bekannte Steckverbindungssystem speziell ausgebildete Geometrien an der Steckverbindung als auch an der Leiterplatte.

Wenn eine Vielzahl von Steckverbindungssystemen an der Leiterplatte ausgebildet ist, ist oftmals nur schwer erkennbar, ob alle Steckverbindungssysteme ordnungsgemäß montiert sind. Insbesondere ist nur schwer erkennbar, ob die jeweiligen, zur Sicherung der Randsteckverbindungen, vorgesehenen Rastelemente ordnungsgemäß aneinander verrastet sind und damit ihre Sicherungsfunktion wahrnehmen können. Eine solche fehlerhafte Montage wirkt sich insbesondere dann aus, wenn sich eine Randsteckverbindung eines der Steckverbindungssysteme im Laufe der Zeit aufgrund äußerer Belastungen oder dergleichen selbsttätig zu lösen beginnt.

Aufgabe der Erfindung ist es daher, ein gattungsgemäßes Steckverbindungssystem nach Anspruch 1, sowie eine Verwendung einer Steckverbindungssicherung nach Anspruch 12 anzubieten, die eine einfache und kostengünstige Montage einer Randsteckverbindung ermöglichen, wobei die hergestellte Randsteckverbindung zuverlässig gegen ein selbsttätiges Lösen gesichert sein soll.

Das Problem wird durch ein Steckverbindungssystem nach Anspruch 1 gelöst.

Der Erfindung liegt somit der Gedanke zugrunde, zur Sicherung einer Randsteckverbindung anstelle mehrerer Rastelemente, die einerseits am Steckverbinder und andererseits an der Leiterplatte ausgebildet sind, eine Steckverbindungssicherung vorzusehen, die an einem Befestigungsstreifen eine Verbindungsaufnahme und einen Verbindungsabschnitt aufweist, wobei die Verbindungsaufnahme und der Verbindungsabschnitt aneinander festlegbar sind.

Somit kann zunächst der Steckverbinder auf die Steckkontaktleiste aufgesteckt werden. Anschließend kann die Steckverbindungssicherung montiert werden. Eine solche schrittweise Montage ist einfach und kostengünstig realisierbar.

Dazu können die Steckverbindungssicherung oder zumindest ihr Befestigungsstreifen als Einzelteil, also unabhängig von dem Steckverbinder und der Steckkontaktleiste, ausgebildet sein.

Ferner kann sich - anders als bei dem bekannten Steckverbindungssystem - ein etwaiger Montagefehler beim Aufstecken des Steckverbinders auf die Steckkontaktleiste zumindest nicht unmittelbar auf die Montage der Steckverbindungssicherung auswirken und umgekehrt.

Sowohl bei einer fehlerhaften Montage der Randsteckverbindung als auch wenn sich die Randsteckverbindung im Laufe der Zeit, zum Beispiel durch Vibrationen, lockert, besteht daher zumindest eine hohe Wahrscheinlichkeit, dass die Steckverbindungssicherung nicht mitbetroffen ist und daher ihre Sicherungsfunktion weiter ausfüllen kann. Das erfindungsgemäße Steckverbindungssystem kann daher eine besonders hohe Zuverlässigkeit aufweisen.

Der Befestigungsstreifen kann mittels der Verbindungsaufnahme und dem Verbindungsabschnitt, insbesondere an seinen freien Enden, mit sich selbst verbunden werden bzw. nach Montage sein. Der Verbindungsabschnitt und/oder die Verbindungsaufnahme können dazu jeweils an den freien Enden des Befestigungsstreifens angeordnet sein.

Zur Sicherung der Randsteckverbindung können auch mehr als eine Steckverbindungssicherung vorgesehen sein. Werden mehrere Steckverbindungssicherungen beispielsweise entlang der Länge der Steckkontaktleiste verteilt angeordnet, so kann damit sichergestellt werden, dass der Steckverbinder über seine ganze Länge hinweg ordnungsgemäß auf der Steckkontaktleiste aufsitzt und beispielsweise nicht schräg zur Längsrichtung der Steckkontaktleiste an der Steckkontaktleiste angeordnet ist.

Da insbesondere bei Land-, Wasser- und Luftfahrzeugen mit erheblichen Vibrationen, wechselnden Beschleunigungen und dergleichen zu rechnen ist, eignet sich das Steckverbindungssystem besonders zum Einsatz in derartigen Fahrzeugen. Insbesondere kann das Steckverbindungssystem im Bereich der Kfz-Elektronik besonders vorteilhaft eingesetzt werden.

Zur Sicherung der Randsteckverbindung kann die Steckverbindungssicherung bei hergestellter Randsteckverbindung um den Steckverbinder und die Steckkontaktleiste herumgeführt sein. Insbesondere kann die Steckverbindungssicherung den Steckverbinder und die Steckkontaktleiste in einer quer zur Leiterplatte und parallel zur Steckrichtung, entlang der der Steckverbinder auf die Steckkontaktleiste aufzustecken ist, verlaufenden Ebene umfassen.

Die Verbindungsaufnahme kann eine Durchgangsöffnung zur Aufnahme des Verbindungsabschnitts aufweisen. Somit kann der Verbindungsabschnitt in die Verbindungsaufnahme ein- und/oder durch diese hindurchgeführt werden, um diese beiden Verbindungselemente aneinander festzulegen.

Besonders günstig ist es, wenn die Verbindungsaufnahme als Rastaufnahme und der Verbindungsabschnitt als Rastabschnitt ausgebildet sind. Die Festlegung der beiden Verbindungselemente aneinander kann somit durch einfaches Verrasten erfolgen. Die Verbindungsaufnahme und/oder der Verbindungsabschnitt können dazu wenigstens eine Verzahnung aufweisen. Sie können zur lösbaren Verrastung eingerichtet sein.

Die Leiterplatte kann eine Leiterplattenöffnung zur Befestigung der Steckverbindungssicherung an der Leiterplatte aufweisen. Somit lässt sich die Steckverbindungssicherung an der Leiterplatte befestigen. Zur Befestigung kann die Steckverbindungssicherung, insbesondere der Befestigungsstreifen, die Verbindungsaufnahme und/oder der Verbindungsabschnitt, in die Leiterplattenöffnung ein- und/oder durch diese hindurchgesteckt sein. Dazu kann die Leiterplattenöffnung eine Durchgangsöffnung sein.

Dabei ist denkbar, dass der Verbindungsabschnitt von einer Flächenseite und die Verbindungsaufnahme von der anderen Flächenseite der Leiterplatte zur Leiterplattenöffnung und/oder durch diese hindurchgeführt sind. Die Verbindungsaufnahme und der Verbindungsabschnitt können dann innerhalb der Leiterplattenöffnung und/oder in einer an die Leiterplattenöffnung angrenzenden Umgebung aneinander festgelegt, insbesondere verrastet, sein.

Denkbar ist auch, dass mittels der Leiterplattenöffnung die Verbindungsaufnahme und/oder der Verbindungsabschnitt schräg zur Steckrichtung des Steckverbinders, insbesondere quer zur Steckrichtung, verlaufend anordenbar und/oder angeordnet sind.

An der Steckverbindungssicherung, insbesondere am Befestigungsstreifen, an der Verbindungsaufnahme und/oder am Verbindungsabschnitt, kann ein Leiterplattenanschlag zur Begrenzung der Einstecktiefe, mit der die Steckverbindungssicherung in die Leiterplattenöffnung ein- und/oder durchsteckbar ist, ausgebildet und/oder angeordnet sein. Auch hierdurch lässt sich die Montage weiter vereinfachen. Auch lässt sich durch einen solchen Leiterplattenanschlag sicherstellen, dass die Steckverbindungssicherung ordnungsgemäß, insbesondere an ihrer ordnungsgemäßen Position und/oder Lage relativ zur Leiterplatte und/oder relativ zur Steckkontaktleiste, angeordnet ist.

An der Steckverbindungssicherung, insbesondere am Befestigungsstreifen, an der Verbindungsaufnahme und/oder am Verbindungsabschnitt, kann ein Verbindungsanschlag zur Festlegung einer Relativposition und/oder einer Relativlage des Verbindungsabschnitts relativ zur Verbindungsaufnahme ausgebildet und/oder angeordnet sein. Durch den Verbindungsanschlag kann beispielsweise eine maximale Weglänge definiert sein, mit der der Verbindungsabschnitt durch die Durchgangsöffnung der Verbindungsaufnahme hindurchführbar ist. Insbesondere kann der Verbindungsabschnitt soweit in die Verbindungsaufnahme hinein oder durch diese hindurchgeführt sein, bis der Verbindungsabschnitt bzw. die Verbindungsaufnahme aufgrund des Verbindungsanschlags am jeweiligen anderen Element anschlagen.

Die Steckverbindungssicherung, insbesondere der Befestigungsstreifen, kann bei hergestellter Randsteckverbindung zumindest entlang einer, der Steckkontaktleiste abgewandten, Rückseite des Steckverbinders mit einem Abstand beabstandet verlaufend angeordnet sein. Somit kann die Steckverbindungssicherung nach Art eines Sicherungsanschlags wirken, durch den verhindert wird, dass sich der Steckverbinder von der Steckkontaktleiste lösen kann. Durch den Abstand der Steckverbindungssicherung zur Rückseite kann - zumindest solange der Steckverbinder ordnungsgemäß an der Steckkontaktleiste sitzt - vermieden werden, dass die Steckverbindungssicherung eine Kraft auf den Steckverbinder und/oder die Steckkontaktleiste ausübt.

Für eine einfache Festlegung des Verbindungsabschnitts an bzw. in der Verbindungsaufnahme kann der Verbindungsabschnitt länglich, insbesondere stiftförmig, ausgebildet sein. Er kann zumindest abschnittsweise gerade oder zumindest überwiegend gerade verlaufend ausgebildet sein. Er kann auch eine, insbesondere geringfügige, Krümmung aufweisen. Zumindest bereichsweise kann der Verbindungsabschnitt im Querschnitt rund, insbesondere kreisförmig, und/oder vieleckig, insbesondere rechteckig, ausgebildet sein.

Der Befestigungsstreifen, die Verbindungsaufnahme und/oder der Verbindungsabschnitt können formstabil ausgebildet sein. Hierdurch lässt sich der Abstand der Steckverbindungssicherung zur Rückseite des Steckverbinders auf einfache Weise gewährleisten. Um das jeweilige Element bzw. die jeweiligen Elemente formstabil auszubilden, kann ein steifes, insbesondere wenig elastisches, Material vorgesehen sein. Auch die Geometrie des bzw. der jeweiligen Elemente kann geeignet gewählt sein, sodass das jeweilige Element eine hinreichende Steifigkeit aufweist. In den Rahmen der Erfindung fällt des Weiteren eine Verwendung einer Steckverbindungssicherung nach Anspruch 12.

Denkbar ist dabei, dass die verwendete Steckverbindungssicherung zusätzlich ein oder mehrere der weiteren, im Zusammenhang mit dem erfindungsgemäßen Steckverbindungssystem vorangehend beschriebenen, Merkmale aufweist.

Es ist denkbar, dass zunächst der Steckverbinder des Steckverbindungssystems auf die Steckkontaktleiste aufgesetzt wird.

In einem nächsten Schritt kann dann die Steckverbindungssicherung verwendet werden. Insbesondere kann sie um den Steckverbinder und die Steckkontaktleiste, insbesondere quer zur Leiterplatte und parallel zur Steckrichtung, herumgeführt werden. Hierdurch ergibt sich eine einfache und kostengünstige Montage, wobei dennoch eine zuverlässige Sicherung der hergestellten Randsteckverbindung gewährleistet ist. Insbesondere ist bei der Montage gut erkennbar, ob die Steckverbindungssicherung, insbesondere ordnungsgemäß, montiert worden ist.

Mittels der Verbindungsaufnahme und dem Verbindungsabschnitt können zwei freie Enden des Befestigungsstreifens miteinander verbunden, insbesondere verrastet, werden.

Die zwei freien Enden bzw. die Verbindungsaufnahme und der Verbindungsabschnitt können durch eine Leiterplattenöffnung hindurchgeführt werden, insbesondere bis zum Anschlag eines Leiterplattenanschlags und/oder bis zum Anschlag eines Verbindungsanschlags.

Weitere Merkmale und Vorteile der Erfindung ergeben sich aus der nachfolgenden detaillierten Beschreibung eines Ausführungsbeispiels der Erfindung, anhand der Figur der Zeichnung, die erfindungswesentliche Einzelheiten zeigt, sowie aus den Ansprüchen.

Die in der Zeichnung dargestellten Merkmale sind derart dargestellt, dass die erfindungsgemäßen Besonderheiten deutlich sichtbar gemacht werden können. Die verschiedenen Merkmale können je einzeln für sich oder zu mehreren in beliebigen Kombinationen bei Varianten der Erfindung verwirklicht sein.

Die einzige Figur **(****Fig. 1**) zeigt ein Steckverbindungssystem **10** in einer schematischen, teilgeschnittenen Seitenansicht.

In einem Randbereich **14** einer Leiterplatte **12** ist eine Steckkontaktleiste **16** ausgebildet. Die Leiterplatte 12 bildet einen Teil einer Kfz-Elektronik eines Kraftfahrzeugs.

Die Steckkontaktleiste 16 weist eine Vielzahl, insbesondere parallel zueinander verlaufender, Kontaktelemente **18** auf.

Ein Steckverbinder **20,** der, insbesondere im Bereich eines Steckabschnitts **22,** komplementär zur Steckkontaktleiste 16 ausgebildet ist, ist auf die Steckkontaktleiste 16 aufgesteckt. Der Steckverbinder 20 ist dazu entlang einer Steckrichtung **SR** auf die Steckkontaktleiste 16 aufgeschoben.

Auch er weist Kontaktelemente **24** auf, die in diesem aufgesteckten Zustand die ihnen jeweils gegenüberliegenden Kontaktelemente 18 der Steckkontaktleiste 16 kontaktieren.

Der Steckverbinder 20 bildet somit zusammen mit der Steckkontaktleiste 16 eine Randsteckverbindung **26.**

Um die Randsteckverbindung 26 gegen ein selbsttätiges Lösen, beispielsweise durch Vibrationen während des Betriebs des Kraftfahrzeugs, in das die Leiterplatte 12 eingebaut ist, zu sichern, weist das Steckverbindungssystem 10 eine Steckverbindungssicherung **28** auf.

Die Steckverbindungssicherung 28 ist zumindest im Wesentlichen streifenförmig ausgebildet. Insbesondere weist sie einen länglichen Befestigungsstreifen **30** auf.

Mit ihrem Befestigungsstreifen 30 ist die Steckverbindungssicherung 28 um den Steckverbinder 20 und die Steckkontaktleiste 16 - und damit um die Randsteckverbindung 26 - herumgeführt.

An einem freien Enden des Befestigungsstreifens 30 ist eine Verbindungsaufnahme **32** und an dem anderen freien Ende ein Verbindungsabschnitt **34** ausgebildet.

Die Verbindungsaufnahme 32 und der Verbindungsabschnitt 34 sind aneinander festlegbar. Dazu weist die Verbindungsaufnahme 32 eine, insbesondere entlang ihrer Mittellinie verlaufende, Durchgangsöffnung **36** auf. Der Verbindungsabschnitt 34 ist im in Fig. 1 dargestellten Zustand durch die Durchgangsöffnung 36 und damit durch die Verbindungsaufnahme 32 hindurchgeführt bzw. in diese eingesteckt.

Der Verbindungsabschnitt 34 ist länglich, insbesondere stiftförmig, ausgebildet. Er weist einen rechteckigen Querschnitt auf. Entlang eines Teils eines gemeinsamen Kontaktbereichs zwischen dem Verbindungsabschnitt 34 und der Verbindungsaufnahme 32 weisen die beiden Elemente 32, 34 Unebenheiten auf, die insgesamt eine Verzahnung **38** bilden.

Alternativ oder ergänzend kann die Durchgangsöffnung 36 an der Innenseite zumindest in einem Abschnitt glatt ausgebildet sein. Dann können die Unebenheiten des Verbindungsabschnitts 34 in der Wandung der Durchgangsöffnung 36 durch plastische und/oder durch elastische Deformation Taschen erzeugen, in die die Unebenheiten des Verbindungsabschnitts 34 formschlüssig eingreifen.

Somit ist die Verbindungsaufnahme 32 als Rastaufnahme und der Verbindungsabschnitt 34 als Rastabschnitt ausgebildet.

Mittels der Verzahnung 38 sind die Verbindungsaufnahme 32 und der Verbindungsabschnitt 34 zur Festlegung aneinander miteinander verrastbar bzw. in dem in Fig. 1 dargestellten Zustand verrastet.

Weiter ist anhand von Fig. 1 zu erkennen, dass die Leiterplatte 12 eine Leiterplattenöffnung **40** aufweist. Die Verbindungsaufnahme 32 und damit der Verbindungsabschnitt 34 sind durch diese Leiterplattenöffnung 40 hindurchgeführt. Somit ist die Steckverbindungssicherung 28 an der Leiterplatte 12, insbesondere ortsfest, festgelegt.

Außenseitig der Verbindungsaufnahme 32 ist ein Leiterplattenanschlag **42** ausgebildet. Entlang des Leiterplattenanschlags 42 sitzt die Verbindungsaufnahme 32 auf einer der beiden Flächenseiten der Leiterplatte 12 auf. Dabei begrenzt der Leiterplattenanschlag 42 die Einstecktiefe, mit der die Verbindungsaufnahme 32 in die Leiterplatte 12, insbesondere in die Leiterplattenöffnung 40, ein- beziehungsweise hindurchsteckbar ist.

Ferner ist durch eine Stirnfläche der Verbindungsaufnahme 32 und durch eine komplementär zur Stirnfläche geformte Verengung des Verbindungsabschnitts 34 insgesamt ein Verbindungsanschlag **44** ausgebildet. Durch den Verbindungsanschlag 44 ist eine maximale Weglänge definiert, mit der der Verbindungsabschnitt 34 durch die Durchgangsöffnung 36 der Verbindungsaufnahme 32 hindurchführbar ist. Somit legt der Verbindungsanschlag 44 eine Relativposition des Verbindungsabschnitts 34 relativ zur Verbindungsaufnahme 32 fest, bis zu der der Verbindungsabschnitt 34 relativ zur Verbindungsaufnahme 32 in diese ein- bzw. durch diese hindurchführbar ist.

Die Steckverbindungssicherung 28 weist in der Seitenansicht insgesamt eine im Wesentlichen rechteckige Form auf. Ein oder mehrere Ecken der Steckverbindungssicherung 28 können dazu abgerundet sein. Die Verbindungsaufnahme 32 und der Verbindungsabschnitt 34 sind aus einem wenig elastischen, insbesondere steifen, Material ausgebildet, sodass zumindest die Verbindungsaufnahme 32 und der Verbindungsabschnitt 34 formstabil ausgebildet sind.

Entlang einer der Steckerleiste 16 abgewandten Rückseite **46** des Steckverbinders 20 verläuft der Befestigungsstreifen 30 und damit die Steckverbindungssicherung 28 parallel oder zumindest im Wesentlichen parallel zum Verlauf der Rückseite 46. Insbesondere verläuft der Befestigungsstreifen 30 unter Berücksichtigung einer, insbesondere üblichen, Toleranz mit einem Abstand **d** beabstandet von der Rückseite 46.

Um die Randsteckverbindung 26 herzustellen und gegen ein ungewolltes Lösen zu sichern, kann die Steckverbindungssicherung 28 wie folgt verwendet werden:
Zunächst wird der zur Steckkontaktleiste 16 komplementär ausgebildete Steckverbinder 20 auf die in dem Randbereich 14 der Leiterplatte 12 ausgebildete Steckkontaktleiste 16 aufgesteckt. In diesem Schritt wird somit die Randsteckverbindung 26 hergestellt.

Anschließend wird der Befestigungsstreifen 30 um den Steckverbinder 20 und die Steckkontaktleiste 16 herumgeführt.

Die Verbindungsaufnahme 32 wird durch die Leiterplattenöffnung 40 soweit hindurchgesteckt, bis der Leiterplattenanschlag 42 an der Leiterplatte 12 anschlägt.

Dann wird der Verbindungsabschnitt 34 durch die Durchgangsöffnung 36 der Verbindungsaufnahme 32 geführt, bis die Verbindungsaufnahme 32 und der Verbindungsanschlag 34 am Verbindungsanschlag 44 aneinander anschlagen. Somit werden die Verbindungsaufnahme 32 und der Verbindungsabschnitt 34 aneinander festgelegt, insbesondere miteinander verrastet.

### Bezugszeichenliste

- 10: Steckverbindungssystem
- 12: Leiterplatte
- 14: Randbereich
- 16: Steckkontaktleiste
- 18: Kontaktelement
- 20: Steckverbinder
- 22: Steckabschnitt
- 24: Kontaktelement
- 26: Randsteckverbindung
- 28: Steckverbindungssicherung
- 30: Befestigungsstreifen
- 32: Verbindungsaufnahme
- 34: Verbindungsabschnitt
- 36: Durchgangsöffnung
- 38: Verzahnung
- 40: Leiterplattenöffnung
- 42: Leiterplattenanschlag
- 44: Verbindungsanschlag
- 46: Rückseite

- d: Abstand
- SR: Steckrichtung

## Patentansprüche

1. **Steckverbindungssystem (10)** für eine Randsteckverbindung (26), umfassend eine in einem Randbereich (14) einer Leiterplatte (12) ausgebildete Steckkontaktleiste (16), einen zum Aufstecken auf die Steckkontaktleiste (16) komplementär ausgebildeten Steckverbinder (20) sowie eine Steckverbindungssicherung (28) zur Sicherung der durch den Steckverbinder (20) und die Steckkontaktleiste (16) hergestellten Randsteckverbindung (26) gegen ein selbsttätiges Lösen,
**dadurch gekennzeichnet,**
**dass** die Steckverbindungssicherung (28) als
Befestigungsstreifen (30) ausgebildet ist und/oder einen solchen Befestigungsstreifen (30) aufweist, wobei der Befestigungsstreifen (30) eine Verbindungsaufnahme (32) und einen Verbindungsabschnitt (34) aufweist, und der Verbindungsabschnitt (34) und die Verbindungsaufnahme (32) aneinander festlegbar sind.

2. Steckverbindungssystem nach Anspruch 1, **dadurch gekennzeichnet, dass** am Befestigungsstreifen (30) die Verbindungsaufnahme (32) und der Verbindungsabschnitt (34) angeordnet und/oder ausgebildet sind.

3. Steckverbindungsystem nach Anspruch 1 oder 2, **dadurch gekennzeichnet, dass** die Steckverbindungssicherung (28) bei hergestellter Randsteckverbindung (26) um den Steckverbinder (20) und die Steckkontaktleiste (16) herumgeführt ist.

4. Steckverbindungssystem nach einem der vorhergehenden Ansprüche, **dadurch gekennzeichnet, dass** die Verbindungsaufnahme (32) eine Durchgangsöffnung (36) zur Aufnahme des Verbindungsabschnitts (34) aufweist.

5. Steckverbindungssystem nach einem der vorhergehenden Ansprüche, **dadurch gekennzeichnet, dass** die Verbindungsaufnahme (32) als Rastaufnahme und der Verbindungsabschnitt (34) als Rastabschnitt ausgebildet sind.

6. Steckverbindungssystem nach einem der vorhergehenden Ansprüche, **dadurch gekennzeichnet, dass** die Leiterplatte (12) eine Leiterplattenöffnung (40) zur Befestigung der Steckverbindungssicherung (28) an der Leiterplatte (12) aufweist.

7. Steckverbindungssystem nach einem der vorhergehenden Ansprüche, **dadurch gekennzeichnet, dass** an der Steckverbindungssicherung (28), insbesondere am Befestigungsstreifen (30), an der Verbindungsaufnahme (32) und/oder am Verbindungsabschnitt (34), ein Leiterplattenanschlag (42) zur Begrenzung der Einstecktiefe, mit der die Steckverbindungssicherung (28) in die Leiterplattenöffnung (40) ein- und/oder durchsteckbar ist, ausgebildet und/oder angeordnet ist.

8. Steckverbindungssystem nach einem der vorhergehenden Ansprüche, **dadurch gekennzeichnet, dass** an der Steckverbindungssicherung (28), insbesondere am Befestigungsstreifen (30), an der Verbindungsaufnahme (32) und/oder am Verbindungsabschnitt (34), ein Verbindungsanschlag (44) zur Festlegung einer Relativposition und/oder einer Relativlage des Verbindungsabschnitts (34) relativ zur Verbindungsaufnahme (32) ausgebildet und/oder angeordnet ist.

9. Steckverbindungssystem nach einem der vorhergehenden Ansprüche, **dadurch gekennzeichnet, dass** die Steckverbindungssicherung (28), insbesondere der Befestigungsstreifen (30), bei hergestellter Randsteckverbindung (26) zumindest entlang einer, der Steckkontaktleiste (16) abgewandten, Rückseite (46) des Steckverbinders (20) mit einem Abstand (d) beabstandet verlaufend angeordnet ist.

10. Steckverbindungssystem nach einem der vorhergehenden Ansprüche, **dadurch gekennzeichnet, dass** der Verbindungsabschnitt (34) länglich, insbesondere stiftförmig, ausgebildet ist.

11. Steckverbindungssystem nach einem der vorhergehenden Ansprüche, **dadurch gekennzeichnet, dass** der Befestigungsstreifen (30), die Verbindungsaufnahme (32) und/oder der Verbindungsabschnitt (34) formstabil ausgebildet sind.

12. **Verwendung einer Steckverbindungssicherung** (28) in einem Steckverbindungssystem (10) nach Gattung des Patentanspruchs 1 zur Sicherung einer durch eine in einem Randbereich (14) einer Leiterplatte (12) ausgebildeten Steckkontaktleiste (16) und durch einen zu der Steckkontaktleiste (16) komplementär ausgebildeten Steckverbinder (20) hergestellten Randsteckverbindung (26) gegen ein selbsttätiges Lösen, wobei die verwendete Steckverbindungssicherung (28) einen Befestigungsstreifen (30) aufweist und/oder als Befestigungsstreifen (30) ausgebildet ist, wobei der Befestigungsstreifen (30) eine Verbindungsaufnahme (32) und ein Verbindungsabschnitt (34) aufweist und wobei der Verbindungsabschnitt (34) und die Verbindungsaufnahme (32) aneinander festlegbar sind.

## Claims

1. **Plug connection system (10)** for an edge plug connection (26), comprising a plug contact strip (16) formed in an edge region (14) of a printed circuit board (12), a complementary plug connector (20) to be plugged onto the plug contact strip (16), and a plug connection securing means (28) for securing the edge plug connection (26) produced by the plug connector (20) and the plug contact strip (16) against automatic release,
**characterized in that**
the plug connection securing means (28) is designed as a fastening strip (30) and/or has such a fastening strip (30), the fastening strip (30) having a connection receptacle (32) and a connection portion (34), and the connection portion (34) and the connection receptacle (32) being fixable to one another.

2. Plug connection system according to claim 1, **characterized in that** the connection receptacle (32) and the connection portion (34) are arranged and/or formed on the fastening strip (30).

3. Plug connection system according to either claim 1 or 2,
**characterized in that** the plug connection securing means (28) is guided around the plug connector (20) and the plug contact strip (16) when the edge plug connection (26) is produced.

4. Plug connection system according to any of the preceding claims,
**characterized in that** the connection receptacle (32) has a through-opening (36) for receiving the connection portion (34).

5. Plug connection system according to any of the preceding claims,
**characterized in that** the connection receptacle (32) is designed as a latching receptacle and the connection portion (34) is designed as a latching portion.

6. Plug connection system according to any of the preceding claims,
**characterized in that** the printed circuit board (12) has a printed circuit board opening (40) for fastening the plug connection securing means (28) to the printed circuit board (12).

7. Plug connection system according to any of the preceding claims,
**characterized in that** a printed circuit board stop (42) for limiting the insertion depth, by means of which the plug connection securing means (28) can be inserted into and/or pushed through the printed circuit board opening (40), is formed and/or arranged on the plug connection securing means (28), in particular on the fastening strip (30), on the connection receptacle (32) and/or on the connection portion (34).

8. Plug connection system according to any of the preceding claims,
**characterized in that** a connection stop (44) for fixing a relative position and/or a relative location of the connection portion (34) relative to the connection receptacle (32) is formed and/or arranged on the plug connection securing means (28), in particular on the fastening strip (30), on the connection receptacle (32) and/or on the connection portion (34).

9. Plug connection system according to any of the preceding claims,
**characterized in that,** when the edge plug connection (26) is produced, the plug connection securing means (28), in particular the fastening strip (30), is arranged at least along a rear side (46) of the plug connector (20) that faces away from the plug contact strip (16) so as to be spaced apart at a distance (d).

10. Plug connection system according to any of the preceding claims,
**characterized in that** the connection portion (34) is elongate, in particular pin shaped.

11. Plug connection system according to any of the preceding claims,
**characterized in that** the fastening strip (30), the connection receptacle (32) and/or the connection portion (34) are dimensionally stable.

12. **Use of a plug connection securing means** (28) in a plug connection system (10) of the type in claim 1 for securing an edge plug connection (26) produced by a plug contact strip (16) formed in an edge region (14) of a printed circuit board (12) and by a plug connector (20) which is complementary to the plug contact strip (16) against automatic release, the plug connection securing means (28) used having a fastening strip (30) and/or being designed as a fastening strip (30), the fastening strip (30) having a connection receptacle (32) and a connection portion (34), and the connection portion (34) and the connection receptacle (32) being fixable to one another.

## Revendications

1. **Système de connexion enfichable (10)** pour une connexion enfichable de bord (26), comprenant une réglette de contact enfichable (16) réalisée dans une zone de bord (14) d'une carte de circuit imprimé (12), un connecteur enfichable (20) réalisé de manière complémentaire pour l'enfichage sur la réglette de contact enfichable (16) ainsi qu'un dispositif de blocage de connexion enfichable (28) permettant de bloquer la connexion enfichable de bord (26) produite par le connecteur enfichable (20) et la réglette de contact enfichable (16) à l'encontre d'un détachement automatique,
**caractérisé en ce que**
le dispositif de blocage de connexion enfichable (28) est réalisé sous la forme d'une bande de fixation (30) et/ou présente une telle bande de fixation (30), la bande de fixation (30) présentant un logement de connexion (32) et une section de connexion (34), et la section de connexion (34) et le logement de connexion (32) pouvant être fixés l'un à l'autre.

2. Système de connexion enfichable selon la revendication 1,
**caractérisé en ce que** le logement de connexion (32) et la section de connexion (34) sont disposés et/ou réalisés au niveau de la bande de fixation (30).

3. Système de connexion enfichable selon la revendication 1 ou 2,
**caractérisé en ce que** le dispositif de blocage de connexion enfichable (28) est guidé autour du connecteur enfichable (20) et de la réglette de contact enfichable (16) lorsque la connexion enfichable de bord (26) est produite.

4. Système de connexion enfichable selon l'une des revendications précédentes, **caractérisé en ce que** le logement de connexion (32) présente une ouverture traversante (36) pour la réception de la section de connexion (34).

5. Système de connexion enfichable selon l'une des revendications précédentes, **caractérisé en ce que** le logement de connexion (32) est réalisé sous la forme d'un logement d'encliquetage et la section de connexion (34) est réalisée sous la forme d'une section d'encliquetage.

6. Système de connexion enfichable selon l'une des revendications précédentes, **caractérisé en ce que** la carte de circuit imprimé (12) présente une ouverture de carte de circuit imprimé (40) pour la fixation du dispositif de blocage de connexion enfichable (28) sur la carte de circuit imprimé (12).

7. Système de connexion enfichable selon l'une des revendications précédentes, **caractérisé en ce que,** au niveau du dispositif de blocage de connexion enfichable (28), en particulier au niveau de la bande de fixation (30), au niveau du logement de connexion (32) et/ou au niveau de la section de connexion (34), une butée de carte de circuit imprimé (42) est réalisée et/ou disposée pour limiter la profondeur d'enfichage, avec laquelle butée le dispositif de blocage de connexion enfichable (28) peut être enfiché dans l'ouverture de carte de circuit imprimé (40) et/ou à travers celle-ci.

8. Système de connexion enfichable selon l'une des revendications précédentes, **caractérisé en ce que,** au niveau du dispositif de blocage de connexion enfichable (28), en particulier au niveau de la bande de fixation (30), au niveau du logement de connexion (32) et/ou au niveau de la section de connexion (34), une butée de connexion (44) est réalisée et/ou disposée pour définir une position relative et/ou un emplacement relatif de la section de connexion (34) par rapport au logement de connexion (32).

9. Système de connexion enfichable selon l'une des revendications précédentes, **caractérisé en ce que** le dispositif de blocage de connexion enfichable (28), en particulier la bande de fixation (30), est disposé, lorsque la connexion enfichable de bord (26) est produite, de manière à s'étendre au moins le long d'un côté arrière (46), opposé à la réglette de contact enfichable (16), du connecteur enfichable (20) à une certaine distance (d) de celui-ci.

10. Système de connexion enfichable selon l'une des revendications précédentes, **caractérisé en ce que** la section de connexion (34) est réalisée de manière allongée, en particulier en forme de broche.

11. Système de connexion enfichable selon l'une des revendications précédentes, **caractérisé en ce que** la bande de fixation (30), le logement de connexion (32) et/ou la section de connexion (34) sont indéformables.

12. **Utilisation d'un dispositif de blocage de connexion enfichable** (28) dans un système de connexion enfichable (10) selon le type de la revendication de brevet 1 pour le blocage, à l'encontre d'un détachement automatique, d'une connexion enfichable de bord (26) produite par une réglette de contact enfichable (16) réalisée dans une zone de bord (14) d'une carte de circuit imprimé (12) et par un connecteur enfichable (20) réalisé de manière complémentaire à la réglette de contact enfichable (16), le dispositif de blocage de connexion enfichable (28) utilisé présentant une bande de fixation (30) et/ou étant réalisé sous la forme d'une bande de fixation (30), la bande de fixation (30) présentant un logement de connexion (32) et une section de connexion (34), et la section de connexion (34) et le logement de connexion (32) pouvant être fixés l'un à l'autre.
